# EUROPÄISCHE PATENTSCHRIFT

(11) **EP 0 984 838 B1**
(45) Veröffentlichungstag und Bekanntmachung des Hinweises auf die Patenterteilung: **15.09.2004**
(21) Anmeldenummer: 98934799.2
(22) Anmeldetag: 20.05.1998
(51) Int. Cl.: B22D 41/50, B22D 41/52

(54) **TAUCHAUSGUSS FÜR BRAMMEN-STRANGGIESSKOKILLE**
SUBMERGED NOZZLE FOR SLAB CONTINUOUS CASTING MOULDS
BUSETTE DE COULEE PAR IMMERSION POUR COQUILLE DE COULEE CONTINUE DE BRAMES

(30) Priorität: 28.05.1997 DE 19722890
(43) Veröffentlichungstag der Anmeldung: 15.03.2000
(73) Patentinhaber: SMS Demag AG, 40237 Düsseldorf (DE)
(72) Erfinder: SCHEMEIT, Hans, Jürgen, D-40764 Langenfeld (DE); URLAU, Ulrich, D-47445 Moers (DE)
(74) Vertreter: Meissner, Peter E., Dipl.-Ing.
(86) Internationale Anmeldenummer: PCT/DE1998/001438
(87) Internationale Veröffentlichungsnummer: WO 1998/053938

(56) Entgegenhaltungen:
- EP-A- 0 648 561
- CH-A- 570 217
- DE-B- 2 358 339
- US-A- 4 220 618
- PATENT ABSTRACTS OF JAPAN vol. 012, no. 378 (M-751), 11. Oktober 1988 & JP 63 130257 A (KAWASAKI REFRACT CO LTD), 2. Juni 1988

## Beschreibung

Die Erfindung betrifft einen Tauchausguß eines einer Stranggießkokille vorgeschalteten metallurgischen Gefäßes, der als einteiliges Bauteil ausgestaltet ist und im Mündungsbereich eine schlitzförmige Ausgießöffnung aufweist, die eine mehrfach größere Länge als Breite besitzt.

Ein Tauchausguss dieser Art ist aus der EP 0 648 561 A1 bekannt.

Aus DE 37 09 188 C2 ist ein Tauchausguß für Stranggießkokillen bekannt, der aus mindestens zwei Bauteilen besteht, wobei der in die Stranggießkokille hineinragende Teil in einer hierzu senkrechten Ebene schmal ist und dabei im Mündungsbereich ein Längen-Breitenverhältnis von 20:1 bis 80:1 aufweist.

In aufwendiger Weise sind der obere wie auch der untere Längenabschnitt mit besonderen hier teilbaren Kernsegmenten herzustellen.

Aus DE-OS 24 28 060 ist ein kontinuierliches Stahlstranggießverfahren bekannt, bei dem Stahl über ein Gießrohr in eine im wesentlichen rechteckige Kokille geleitet wird. Das Gießrohr besitzt dabei seitliche nach unten gerichtete Austrittsöffnungen.

In nachteiliger Weise ist im Mündungszentrum ein Strömungsteiler vorgesehen, durch den bei geringsten Unregelmäßigkeiten der Stahlstrom bevorzugt in eine Richtung abgelenkt wird und darüber hinaus ein zentrales Einströmen des Stahls unterbunden wird.

Aus US-PS 3,991,815 ist ein Gießrohr bekannt, das im Mündungsbereich eine flaschenhalsförmige Verengung aufweist und neben der zentralen Ausströmöffnung an den Seiten rückwärts gerichtete Bohrungen besitzt. Dieses im wesentlichen für Knüppelanlagen vorgesehene Tauchgießrohr teilt den Strom in nachteiliger Weise in drei voneinander unabhängige Einzelströme.

Die Erfindung hat sich das Ziel gesetzt, einen Tauchausguß für eine Brammenstranggießanlage zu schaffen, der einen konstruktiv einfachen Aufbau besitzt und der bei hoher Lebensdauer die Metallschmelze mit geringer Turbulenz sowie Eindringtiefe in eine Brammenstranggießkokille führt.

Die Erfindung erreicht dieses Ziel durch die technischen Merkmale des Anspruchs 1 und des Anspruchs 9.

Erfindungsgemäß weist der als Zylinder ausgestaltete Tauchausguß im Boden einen durchgängigen Schlitz auf, der bis in die Seitenwandung hineinragt. Die Querschnittsform des Zylinders kann dabei kreisrund, oval oder auch knochenförmig, d.h. mit einer Ausbeulung versehenen ovalen Form, versehen sein.

Nach einer Erfindung ist der Boden des zylinderförmigen Tauchausgußes dabei kümpelförmig ausgestaltet. Gemäss der zweiten Erfindung ist der Boden abgeschrägt und läuft dabei keilförmig in Richtung Schlitz aus.

Der Schlitz besitzt grundsätzlich gerade parallel zueinander angeordnete Seitenwände. In einer vorteilhaften Ausgestaltung ist die schlitzförmige Ausgießöffnung keilförmig ausgestaltet mit der Größenöffnung im Zentrum des Schlitzes. In einer weiteren Ausgestaltung ist die schlitzförmige Ausgießöffnung im Bereich der Seitenwandung breiter als im Mündungszentrum. Die Form der Führung der Seitenwandung folgt dabei einer Kurvenform, die im Bereich des Bodens zu beiden Seiten der Mittenachse Wendepunkte aufweist. Die Erstreckung des Schlitzes in den Seitenwänden ist in einer besonders vorteilhaften Ausgestaltung veränderbar. Die Änderung der Länge kann stufenförmig durch Einsatzstücke erreicht werden, die in den Grund des Schlitzes einlegbar sind.

Eine stufenlose Veränderung der Schlitzlänge wird durch eine Hülse erreicht, die verschiebbar den Tauchausguß umhüllt. Die Länge der Hülse ist dabei entweder so kurz bemessen, daß die komplette Hülse mit in die Schmelze eingetaucht wird. In einer anderen Ausgestaltung weist die Hülse eine Länge auf, die einenends bis nahe an das metallurgische Gefäß heranragt, wobei zwischen der Hülse und dem Tauchausguß Dichtmittel vorgesehen sind, um einen Strom von Fehlluft in die Flüssigschmelze zu vermeiden.

Zur Beeinflußung der Schlitzlänge an beiden Enden des Schlitzes wird die Hülse an ihrem Mündungsende abgeschrägt und neben der axialen Verschiebung noch drehbar ausgeführt.

Durch die besonders simple Form des Tauchausgußes mit seiner zylinderförmigen Wand kann in besonderer Weise Einfluß auf die Herstellung der Körper Einfluß genommen werden.

Durch die erfindungsgemäß vorgeschlagene Ausgestaltung des Bodens mit dem durchgehenden Schlitz verläßt während des Betriebes die Flüssigschmelze den Tauchausguß in einer Form und Geschwindigkeit, die ein besonders geringes Eindringen der zugeführten Schmelze in die bereits in der Kokille befindlichen zuläßt. Hierdurch kommt es nur zu ganz geringen Turbulenzen.
Die Schmelzenvolumina vereinigen sich in besonders kurzer Zeit und strömen in Form einer Kolbenströmung mit der vorgegebenen Abzugsgeschwindigkeit im von der Strangschale umhüllten Stahlstrang.

Der vorgeschaltete Tauchausguß ist dabei für Brammen und Knüppel geeignet, da die aus dem Tauchausguß austretende Schmelze nur eine geringe kinetische Energie besitzt. Die über den Schlitz das Tauchgießrohr verlassende Schmelze weist eine wolkenartige Ausbreitung auf, die in alle Richtungen nur eine geringe Eindringtiefe besitzt.

Nach einer kurzen Strömungsstrecke nimmt die dem Sumpf zuströmende Frischschmelze die Form einer Kolbenströmung an und dies hat positive Auswirkungen auf die Qualität des Produktes, insbesondere auf die Reinheit des Stahles. Weiterhin wird die Homogenität verbessert und Verunreinigungen werden vermindert.

Der so erzeugte Stahl weist einen besonderen Reinheitsgrad auf.

Eine weitere Folge der nur geringen Eindringtiefe in den Sumpf ist die Möglichkeit, bei einem Qualitätswechsel während des Abgießens auf der Stranggießanlage eine nur geringe Mischungslänge zu bewirken und damit ein nur kurzes Stück nicht gewollter Brammenstahlqualität zu erzeugen.

Ein Beispiel der Erfindung ist in der beigefügten Zeichnung dargelegt. Dabei zeigen die
- Figur 1: Einen Schnitt durch einen Tauchausguß.
- Figur 2: Kümpelboden.
- Figur 3: Keilförmiger Boden.

Die Figur 1 zeigt im oberen Teil einen Schnitt durch den Tauchausguß. Dabei ist vom Schmelzengefäß 11 nur als Detail, der metallische Mantel 12 und die Feuerfestauskleidung 13 dargestellt. Im Bereich der Austrittsöffnung 14 ist ein Lochstein vorgesehen, durch den ein Tauchausguß 21 geführt ist.

Der Tauchausguß 21 besitzt im Boden 28 eine als Schlitz 23 ausgestaltete Ausgießöffnung 22. In der Figur 1 ist im linken oberen Teil ein Schnitt durch den Schlitz 23 dargestellt und im rechten Teil der Figur die Sicht durch den Schlitz 23.

Der Tauchausguß 21 wird umhüllt von einer Hülse 41. Im linken Teil des Bildes weist die Hülse 41 eine relativ kurze Länge (hₕ) auf, so daß während des Betriebes die Hülse vollständig in die Schmelze S der Kokille 31 eintaucht. Die Kokille 31 besitzt dabei eine Breitseite 32 und eine Schmalseite 34 und ist mit Schmelze S bis zu einem Pegel 35 füllbar.

Im rechten Teil des Bildes weist die Hülse eine Länge h_{H} auf und ragt damit aus der Flüssigschmelze L heraus.

Am vorderen Ende der Hülse 41 ist ein Dichtmittel 43 vorgesehen, das sich an die Außenwand des Tauchausgußes 21 lehnt und eine Verschiebung der Hülse relativ zum Tauchausguß zuläßt.

An der Hülse ist eine Verschiebeeinrichtung 44 und eine Dreheinrichtung 45 angeordnet, mit welcher die Hülse 41 in eine beliebige Position zum Tauchausguß 21 bringbar ist.

Die Hülse 41 ist mündungsendig unter einem Winkel ε abgeschrägt. Durch Drehen der Hülse lassen sich beide Schlitzenden in einem vorgebbaren Maße in ihrer Länge ändern.

In Figur 1.1. ist der Schnitt BB des Tauchgießrohres dargestellt. Dabei zeigt a) einen kreisrunden Querschnitt, b) einen kreisovalen Querschnitt, d.h. ein Oval mit zwei Halbkreisen, deren Mittelpunkte im Abstand c angeordnet sind und deren Längsseitenwände parallel geführt die Halbkreise tangential berühren, und c) einen knochenförmigen Querschnitt, also einen ovalen Querschnitt mit einer Einbuchtung mit der Distanz 2Q also gleich zum Durchmesser der Kreisabschnitte mit dem Radius p.

Während beim kreisförmigen Zylinder die Schlitzanordnung beliebig ist, ist sie bei dem kreisovalen Tauchausguß im Beispiel b) durch die parallelen Seitenwände geführt. Bei der Knochenform ist der Schlitz in dem Bereich der Berührung der beiden Kreisteile vorgesehen.

In der Figur 2 ist der Boden 28 des Tauchausgußes 21 gekümpelt, so daß beidseitig des Schlitzes 23 Viertelhohlkugeln 24 vorhanden sind.

Der Schlitz hat die Länge L und weist in seinem Grund eine Breite b auf. Die Breite b kann zu Null werden, soweit der Schlitz 23 sich in Richtung Mündung konisch unter einem Winkel γ öffnet.

Im vorliegenden Fall ist im Grund des Schlitzes 23 ein Einsatzstück 42 eingebracht, mit dem die Schlitzlänge L stufig verkürzbar ist.

Im unteren Teil der Figur 2 ist die Sicht AA dargestellt. Der Schlitz 26 weist im Bereich des Mündungszentrums M eine Aufweitung 26 mit seiner Größenbreite b im Mündungszentrum M.

in der Figur 3 ist ein Tauchausguß 21 dargestellt, der im Mündungsbereich als Keil ausgeführt ist. Der Boden 28 zeigt von einer Sicht die Schräge 25, die sich unter dem Winkel α zur Mittenachse I hin sich neigt. Im linken Teil des oberen Bildes ist die Sicht c) dargestellt mit Blick gegen die Schräge 25 des Bodens 28.

im unteren Teil der Figur 3 ist die Sicht AA geführt mit einem Schlitz 23, der zum Zentrum M hin enger wird. Im linken Teil ist die Verjüngung geradlinig unter einem Winkel δ zur Mittenachse I geführt. Im rechten Teil des Bildes verläuft die Kontur kurvenförmig und besitzt zu beiden Seiten des Mittelpunktes Wendepunkte W.

### Positionsliste

### Schmelzenzufluß

- 11: Schmelzengefäß
- 12: Mantel
- 13: Feuerfestauskleidung
- 14: Austrittsöffnung

### Ausgießeinrichtung

- 21: Tauchausguß
- 22: Ausgießöffnung
- 23: Schlitz
- 24: Viertelhohlkugel
- 25: Schräge
- 26: Aufweitung

- 28: Boden
- 29: Seitenwand

### Kokilleneinrichtung

- 31: Kokille
- 32: Breitseite
- 33: Innenwandung
- 34: Schmalseite
- 35: Pegel

### Verstellelemente

- 41: Hülse
- 42: Einsatzstück
- 43: Dichtmittel
- 44: Verschiebeeinrichtung
- 45: Dreheinrichtung

- I: Hauptachse
- L: Schlitzlänge
- S: Schmelze
- h: Höhe der Hülse 41
- hₕ, h_{H}: Höhe der Hülse 41
- M: Mündungszentrum
- b: Schlitzbreite
- α: Winkel des keilförmigen Bodens zur Hauptachse
- β: Winkel Wandung Schlitz zur Mittenachse (öffnend)
- δ: Winkel Schlitz zur Mittenachse (verengend)
- ε: Winkel der Schräge der Hülsenmündung

## Patentansprüche

1. Tauchausguß eines einer Stranggießkokille vorgeschalteten metallurgischen Gefäßes, der als einteiliges Bauteil ausgestaltet ist und im Mündungsbereich eine schlitzförmige Ausgießöffnung (22) aufweist, die eine mehrfach größere Länge als Breite besitzt,
wobei der Tauchausguß (21) eine zylinderförmige Gestalt mit einer kreisrunden (R), ovalen (r bzw. c) oder knochenförmigen (p bzw. q) Querschnittsform besitzt, und die schlitzförmige Ausgießöffnung (22) als durchgängiger Schlitz (23) ausgestaltet ist, der sich im Boden (28) und in die Seitenwand (29) des zylindrischen Teils des Tauchausgußes (21) erstreckt,
und wobei der Boden (28) kümpelförmig ausgestaltet und dabei aus zwei Viertelhohlkugeln (24) aufgebaut ist, die zu beiden Seiten der schlitzförmigen Öffnung (23) angeordnet sind und die schlitzförmige Öffnung (23) eine konstante Breite (b) von b = 0,075 bis 0,15 x R aufweist,
und die schlitzförmige Öffnung (23) im Mündungszentrum (M) eine von der Breite (b) unterschiedliche schlitzförmige Öffnung (26) aufweist.

2. Tauchausguß nach Anspruch 1,
**dadurch gekennzeichnet,**
**daß** die schlitzförmige Öffnung (23) im Zentrum (M) der Tauchausgußmündung eine Aufweitung (26) besitzt, die eine kerbförmige Gestalt mit einem Weitungswinkel (γ) von γ = 3 bis 12° besitzt.

3. Tauchausguß nach Anspruch 1,
**dadurch gekennzeichnet,**
**daß** die schlitzförmige Öffnung (23) im Mündungszentrum (M) eine Verengung besitzt, wobei die Schlitzränder konusförmig unter einem Winkel (δ) von δ < 8° einander zugeordnet sind.

4. Tauchausguß nach den Ansprüchen 3 oder 4,
**dadurch gekennzeichnet,**
**daß** die Aufweitung (26) bzw. die Verengung einer Kurvenform folgt, die einen Wendepunkt (W) aufweist.

5. Tauchausguß nach einem der vorstehenden Ansprüche,
**dadurch gekennzeichnet,**
**daß** die schlitzförmige Öffnung (23) in der Wandung des rohrförmigen Teils des Tauchausgußes (21) bis in eine Länge (L) vom Mündungszentrum (M) ab von L = 0,2 bis 0,7 * dᵢ reicht,
mit dᵢ = 2 * R = Innendurchmesser.

6. Tauchausguß nach einem der o.g. Ansprüche,
**dadurch gekennzeichnet,**
**daß** der Tauchausguß (21) von einer Hülse (41) umhüllt wird, die eine Höhe (hₕ) aufweist von hₕ > 0,5 ∗ dₐ mit dₐ = Außendurchmesser des Tauchausgußes und
**daß** Mittel vorgesehen sind, mit der die Hülse in der Weise verschiebbar ist, daß ein Teil der in die Seitenwand des Tauchausgußes sich erstreckende Schlitzbereiche abdeckbar ist.

7. Tauchausguß nach Anspruch 7,
**dadurch gekennzeichnet,**
**daß** die Hülse (41) eine Länge (h_{H}) aufweist, die im wesentlichen der um die Schlitzlänge (L) verminderte Länge (LT) des Tauchausgußes (21) entspricht, und
**daß** zwischen der Außenwandung des Tauchausgußes (21) und der Innenwandung der Hülse (41) Dichtmittel (43) vorgesehen sind.

8. Tauchausguß nach einem der Ansprüche 7 oder 8,
**dadurch gekennzeichnet,**
**daß** die Mündung der Hülse abgeschrägt ist mit einem Schrägungswinkel ε von ε = 5 bis 20°, und
**daß** die Hülse um ihre Hauptachse (I) drehbar ist.

9. Tauchausguß eines einer Stranggießkokille vorgeschalteten metallurgischen Gefäßes, der als einteiliges Bauteil ausgestaltet ist und im Mündungsbereich eine schlitzförmige Ausgießöffnung aufweist, die eine mehrfach größere Länge als Breite besitzt,
wobei der Tauchausguß (21) eine zylinderförmige Gestalt mit einer kreisrunden (R), ovalen (r bzw. c) oder knochenförmigen (p bzw. q) Querschnittsform besitzt, und die schlitzförmige Ausgießöffnung (22) als durchgängiger Schlitz (23) ausgestaltet ist, der sich im Boden (28) und in die Seitenwand (29) des zylindrischen Teils des Tauchausgußes (21) erstreckt,
und wobei der Boden (28) an beiden Seiten der schlitzförmigen Öffnung (23) abgeschrägt ist und die Schrägen (25) zur Hauptachse (I) hin in einen Winkel α = von 30 bis 70° geneigt sind und die schlitzförmige Öffnung (23) eine konstante Breite (b) von b = 0,075 bis 0,15 x R aufweist,
und die schlitzförmige Öffnung (23) im Mündungszentrum (M) eine von der Breite (b) unterschiedliche schlitzförmige Öffnung (26) aufweist.

10. Tauchausguß nach Anspruch 9,
**dadurch gekennzeichnet,**
**daß** die schlitzförmige Öffnung (23) im Zentrum (M) der Tauchausgußmündung eine Aufweitung (26) besitzt, die eine kerbförmige Gestalt mit einem Weitungswinkel (γ) von γ = 3 bis 12° besitzt.

11. Tauchausguß nach Anspruch 9,
**dadurch gekennzeichnet,**
**daß** die schlitzförmige Öffnung (23) im Mündungszentrum (M) eine Verengung besitzt, wobei die Schlitzränder konusförmig unter einem Winkel (δ) von δ < 8° einander zugeordnet sind.

12. Tauchausguß nach Anspruch 11,
**dadurch gekennzeichnet,**
**daß** die Aufweitung (26) bzw. die Verengung einer Kurvenform folgt, die einen Wendepunkt (W) aufweist.

13. Tauchausguß nach einem der vorstehenden Ansprüche 9-12,
**dadurch gekennzeichnet,**
**daß** die schlitzförmige Öffnung (23) in der Wandung des rohrförmigen Teils des Tauchausgußes (21) bis in eine Länge (L) vom Mündungszentrum (M) ab von L = 0,2 bis 0,7 * dᵢ reicht,
mit dᵢ = 2 * R = Innendurchmesser.

14. Tauchausguß nach einem der o.g. Ansprüche 9-13,
**dadurch gekennzeichnet,**
**daß** der Tauchausguß (21) von einer Hülse (41) umhüllt wird, die eine Höhe (hₕ) aufweist von hₕ > 0,5 * dₐ mit dₐ = Außendurchmesser des Tauchausgußes und
**daß** Mittel vorgesehen sind, mit der die Hülse in der Weise verschiebbar ist, daß ein Teil der in die Seitenwand des Tauchausgußes sich erstreckende Schlitzbereiche abdeckbar ist.

15. Tauchausguß nach Anspruch 14,
**dadurch gekennzeichnet**,
die Hülse (41) eine Länge (h_{H}) aufweist, die im wesentlichen der um die Schlitzlänge (L) verminderte Länge (LT) des Tauchausgußes (21) entspricht, und
daß zwischen der Außenwandung des Tauchausgußes (21) und der Innenwandung der Hülse (41) Dichtmittel (43) vorgesehen sind.

16. Tauchausguß nach einem der Ansprüche 14 oder 15,
**dadurch gekennzeichnet,**
**daß** die Mündung der Hülse abgeschrägt ist mit einem Schrägungswinkel ε von ε = 5 bis 20°, und
**daß** die Hülse um ihre Hauptachse (I) drehbar ist.

## Claims

1. A submerged nozzle of a metallurgical vessel connected upstream of a continuous casting mould, the submerged nozzle being formed as a one-piece component and, in the mouth region, having a slot-type discharge opening (22) of a length several times greater than its width, wherein the submerged nozzle (21) has a cylindrical form with a circular (R), oval (r and c) or bone-shaped (p and q) cross-sectional shape, and the slot-type discharge opening (22) is formed as a continuous slot (23) extending in the base (28) and into the side wall (29) of the cylindrical part of the submerged nozzle (21), and wherein the base (28) is dish-shaped and constructed from two hollow quarter-spheres (24) arranged on either side of the slot-type opening (23), which has a constant width (b) of b = 0.075 to 0.15 × R, and the slot-type opening (23) in the mouth centre (M) has a slot-type opening (26) deviating from the width (b).

2. A submerged nozzle according to claim 1, **characterised in that** the slot-type opening (23) in the centre (M) of the submerged-nozzle mouth has an expansion (26) in the shape of a notch with a widening angle (γ) of γ = 3° to 12°.

3. A submerged nozzle according to claim 1, **characterised in that** the slot-type opening (23) in the mouth centre (M) has a constriction, the edges of the slot being conically arranged relative to one another at an angle (δ) of δ < 8°.

4. A submerged nozzle according to claim 3 or 4, **characterised in that** the expansion (26) or constriction follows a curved shape having an inflection point (W).

5. A submerged nozzle according to any one of the preceding claims, **characterised in that** the slot-type opening (23) in the wall of the tubular part of the submerged nozzle (21) has a length (L), starting from the mouth centre (M), of L = 0.2 to 0.7 * dᵢ, where dᵢ = 2 * R = inner diameter.

6. A submerged nozzle according to any one of the preceding claims, **characterised in that** the submerged nozzle (21) is surrounded by a sleeve (41) having a height (hₕ) of hₕ > 0.5 * dₐ, where dₐ = outer diameter of the submerged nozzle, and **in that** means are provided by which the sleeve is displaceable so that part of the slot regions extending into the side wall of the submerged nozzle can be covered.

7. A submerged nozzle according to claim 7 [*sic*], **characterised in that** the sleeve (41) has a length (h_{H}) corresponding substantially to the length (LT) of the submerged nozzle (21) minus the slot length (L), and **in that** sealing means (43) are provided between the outer wall of the submerged nozzle (21) and the inner wall of the sleeve (41).

8. A submerged nozzle according to either one of claims 7 and 8 [sic], **characterised in that** the mouth of the sleeve is slanted with an angle of inclination ε of ε = 5° to 20°, and **in that** the sleeve is rotatable about its principal axis (I).

9. A submerged nozzle of a metallurgical vessel connected upstream of a continuous casting mould, the submerged nozzle being formed as a one-piece component and, in the mouth region, having a slot-type discharge opening of a length several times greater than its width, wherein the submerged nozzle (21) has a cylindrical form with a circular (R), oval (r and c) or bone-shaped (p and q) cross-sectional shape, and the slot-type discharge opening (22) is formed as a continuous slot (23) extending in the base (28) and into the side wall (29) of the cylindrical part of the submerged nozzle (21), and wherein the base (28) is slanted on both sides of the slot-type opening (23) and the slants (25) are inclined at an angle α of 30° to 70° to the principal axis (I) and the slot-type opening (23) has a constant width (b) of b = 0.075 to 0.15 × R, and the slot-type opening (23) in the mouth centre (M) has a slot-type opening (26) deviating from the width (b).

10. A submerged nozzle according to claim 9, **characterised in that** the slot-type opening (23) in the centre (M) of the submerged-nozzle mouth has an expansion (26) in the shape of a notch with a widening angle (γ) of γ = 3° to 12°.

11. A submerged nozzle according to claim 9, **characterised in that** the slot-type opening (23) in the mouth centre (M) has a constriction, the edges of the slot being conically arranged relative to one another at an angle (δ) of δ < 8°.

12. A submerged nozzle according to claim 11, **characterised in that** the expansion (26) or constriction follows a curved shape having an inflection point (W).

13. A submerged nozzle according to any one of the preceding claims 9 to 12, **characterised in that** the slot-type opening (23) in the wall of the tubular part of the submerged nozzle (21) has a length (L), starting from the mouth centre (M), of L = 0.2 to 0.7 * dᵢ, where dᵢ = 2 * R = inner diameter.

14. A submerged nozzle according to any one of the preceding claims 9 to 13, **characterised in that** the submerged nozzle (21) is surrounded by a sleeve (41) having a height (hₕ) of hₕ > 0.5 * dₐ, where dₐ = outer diameter of the submerged nozzle, and **in that** means are provided by which the sleeve is displaceable so that part of the slot regions extending into the side wall of the submerged nozzle can be covered.

15. A submerged nozzle according to claim 14, **characterised in that** the sleeve (41) has a length (h_{H}) corresponding substantially to the length (LT) of the submerged nozzle (21) minus the slot length (L), and **in that** sealing means (43) are provided between the outer wall of the submerged nozzle (21) and the inner wall of the sleeve (41).

16. A submerged nozzle according to either one of claims 14 and 15, **characterised in that** the mouth of the sleeve is slanted with an angle of inclination ε of ε = 5° to 20°, and **in that** the sleeve is rotatable about its principal axis (I).

## Revendications

1. Buse d'immersion d'un récipient métallurgique placé en amont d'une coquille de coulée continue, laquelle buse d'immersion est réalisée en tant que composant d'un seul tenant et présente, dans la zone d'embouchure, une ouverture de déversement en forme de fente (22) qui possède une longueur plusieurs fois supérieure à la largeur, la buse d'immersion (21) possédant une forme cylindrique avec une forme de section transversale circulaire (R), ovale (r ou c) ou en forme d'os (p ou q) et l'ouverture de déversement en forme de fente (22) étant réalisée sous forme de fente traversante (23) qui s'étend dans le fond (28) et dans la paroi latérale (29) de la partie cylindrique de la buse d'immersion (21), et le fond (28) étant réalisé en forme d'embouti et constitué de deux quarts de sphère creuse (24) qui sont agencés des deux côtés de l'ouverture en forme de fente (23), l'ouverture en forme de fente (23) présentant une largeur (b) constante de b = 0,075 à 0,15 x R, et l'ouverture en forme de fente (23) présentant dans le centre de l'embouchure (M) une ouverture en forme de fente (26) différente de la largeur (b).

2. Buse d'immersion selon la revendication 1,
**caractérisée en ce que** l'ouverture en forme de fente (23) possède dans le centre (M) de l'embouchure de buse d'immersion un élargissement (26) qui a une forme d'entaille avec un angle d'élargissement (γ) de γ = 3 à 12°.

3. Buse d'immersion selon la revendication 1,
**caractérisée en ce que** l'ouverture en forme de fente (23) possède dans le centre de l'embouchure (M) un rétrécissement, les bords de la fente étant associés entre eux en forme de cône suivant un angle (δ) de δ < 8°.

4. Buse d'immersion selon les revendications 3 ou 4,
**caractérisée en ce que** l'élargissement (26) ou le rétrécissement suit une forme en courbe qui présente un point d'inflexion (W).

5. Buse d'immersion selon l'une des revendications précédentes,
**caractérisée en ce que** l'ouverture en forme de fente (23) s'étend jusque dans la paroi de la partie tubulaire de la buse d'immersion (21) à une longueur (L) du centre de l'embouchure (M), L = 0,2 à 0,7 . dᵢ, avec dᵢ = 2 . R = diamètre intérieur.

6. Buse d'immersion selon l'une des revendications précédentes,
**caractérisée en ce que** la buse d'immersion (21) est enveloppée par un manchon (41) qui présente une hauteur (hₕ) de hₕ > 0,5 . dₐ, où dₐ = diamètre extérieur de la buse d'immersion, et **en ce que** des moyens sont prévus, avec lesquels le manchon peut être déplacé de telle manière qu'une partie des zones de fente s'étendant dans la paroi latérale de la buse d'immersion peut être recouverte.

7. Buse d'immersion selon la revendication 6,
**caractérisée en ce que** le manchon (41) présente une longueur (h_{H}) qui correspond essentiellement à la longueur (LT) de la buse d'immersion (21) diminuée de la longueur de fente (L) et **en ce qu'**il est prévu des moyens d'étanchéité (43) entre la paroi extérieure de la buse d'immersion (21) et la paroi intérieure du manchon (41).

8. Buse d'immersion selon l'une des revendications 6 ou 7,
**caractérisée en ce que** l'embouchure du manchon est biseautée suivant un angle d'inclinaison ε de ε = 5 à 20° et **en ce que** le manchon est rotatif autour de son axe principal (I).

9. Buse d'immersion d'un récipient métallurgique placé en amont d'une coquille de coulée continue, laquelle buse d'immersion est réalisée en tant que composant d'un seul tenant et présente dans la zone d'embouchure une ouverture de déversement en forme de fente qui possède une longueur plusieurs fois supérieure à la largeur, la buse d'immersion (21) possédant une forme cylindrique avec une forme de section transversale circulaire (R), ovale (r ou c) ou en forme d'os (p ou q) et l'ouverture de déversement en forme de fente (22) étant réalisée en tant que fente traversante (23) qui s'étend dans le fond (28) et dans la paroi latérale (29) de la partie cylindrique de la buse d'immersion (21), et le fond (28) étant biseauté sur les deux côtés de l'ouverture en forme de fente (23), les biseaux (25) étant inclinés vers l'axe principal (I) selon un angle α de 30 à 70° et l'ouverture en forme de fente (23) présentant une largeur constante (b) de b = 0,075 à 0,15 x R, et l'ouverture en forme de fente (23) présentant dans le centre de l'embouchure (M) une ouverture en forme de fente (26) différente de la largeur (b).

10. Buse d'immersion selon la revendication 9,
**caractérisée en ce que** l'ouverture en forme de fente (23) possède, dans le centre (M) de l'embouchure de buse d'immersion, un élargissement (26) qui a une forme d'entaille suivant un angle d'élargissement (γ) de γ = 3 à 12°.

11. Buse d'immersion selon la revendication 9,
**caractérisée en ce que** l'ouverture en forme de fente (23) possède un rétrécissement dans le centre de l'embouchure (M), les bords de la fente étant associés entre eux en forme de cône suivant un angle (δ) de δ < 8°.

12. Buse d'immersion selon la revendication 11,
**caractérisée en ce que** l'élargissement (26) ou le rétrécissement suit une forme en courbe qui présente un point d'inflexion (W).

13. Buse d'immersion selon l'une des revendications précédentes 9 à 12,
**caractérisée en ce que** l'ouverture en forme de fente (23) s'étend jusque dans la paroi de la partie tubulaire de la buse d'immersion (21) à une longueur (L) du centre de l'embouchure (M), L = 0,2 à 0,7 . dᵢ, où dᵢ = 2. R = diamètre intérieur.

14. Buse d'immersion selon l'une des revendications précédentes 9 à 13,
**caractérisée en ce que** la buse d'immersion (21) est enveloppée par un manchon (41) qui présente une hauteur (hₕ) de hₕ > 0,5 . dₐ, où dₐ = diamètre extérieur de la buse d'immersion, et **en ce que** des moyens sont prévus, avec lesquels le manchon peut être déplacé de telle manière qu'une partie des zones de fente s'étendant dans la paroi latérale de la buse d'immersion peut être recouverte.

15. Buse d'immersion selon la revendication 14,
**caractérisée en ce que** le manchon (41) présente une longueur (h_{H}) qui correspond essentiellement à la longueur (LT) de la buse d'immersion (21) diminuée de la longueur de fente (L) et **en ce qu'**il est prévu des moyens d'étanchéité (43) entre la paroi extérieure de la buse d'immersion (21) et la paroi intérieure du manchon (41).

16. Buse d'immersion selon l'une des revendications 14 ou 15,
**caractérisée en ce que** l'embouchure du manchon est biseautée suivant un angle d'inclinaison ε de ε = 5 à 20° et **en ce que** le manchon est rotatif autour de son axe principal (I).
